# EUROPÄISCHE PATENTSCHRIFT

(11) **EP 3 286 415 B1**
(45) Veröffentlichungstag und Bekanntmachung des Hinweises auf die Patenterteilung: **12.12.2018**
(21) Anmeldenummer: 16717371.5
(22) Anmeldetag: 19.04.2016
(51) Int. Cl.: F01M 5/00

(54) **ÖLKÜHLER**
OIL COOLER
REFROIDISSEUR D'HUILE

(30) Priorität: 24.04.2015 DE 102015207593
(43) Veröffentlichungstag der Anmeldung: 28.02.2018
(73) Patentinhaber: Mahle International GmbH, 70376 Stuttgart (DE)
(72) Erfinder: SCHMIDGALL, Stefan, 70378 Stuttgart (DE)
(74) Vertreter: BRP Renaud & Partner mbB Rechtsanwälte Patentanwälte Steuerberater
(86) Internationale Anmeldenummer: PCT/EP2016/058619
(87) Internationale Veröffentlichungsnummer: WO 2016/169916

(56) Entgegenhaltungen:
- EP-A1- 1 559 980
- WO-A1-97/00415
- WO-A2-2012/066404
- FR-A1- 2 853 725
- US-A1- 2012 273 177

## Beschreibung

Die vorliegende Erfindung betrifft einen Ölkühler mit zumindest zwei in Stapelrichtung übereinander gestapelten Wärmetauscherplatten und einer Abdeckplatte gemäß dem Oberbegriff des Anspruchs 1. Die Erfindung betrifft außerdem ein Verfahren zur Herstellung eines solchen Ölkühlers sowie ein Kraftfahrzeug mit einem solchen Ölkühler.

Aus der EP 1 559 980 A1 ist ein gattungsgemäßer Ölkühler mit zumindest zwei in Stapelrichtung übereinander gestapelten Wärmetauscherplatten und einer Abdeckplatte bekannt, wobei zwischen der Abdeckplatte und der benachbarten Wärmetauscherplatte ein Fluidkanal verläuft. Darüber hinaus ist ein Thermostatventil vorgesehen, das über sein Thermostatventilgehäuse fluidübertragend mit dem Fluidkanal der Abdeckplatte verbunden ist.

Aus der DE 10 2008 020 609 A1 ist ein weiterer Ölkühler mit in einem Gehäuse angeordneten Kühlungskanälen und einem Bypass bekannt, der von einem Bypassventil verschließbar ist. Der Ventilkörper des Bypassventils ist durch eine Öffnung im Gehäuse geführt und ragt in Querrichtung in den Bypasskanal ein. Hierdurch soll ein variabel einsetzbarer Ölkühler geschaffen werden können.

Aus der DE 10 2005 048 294 A1 ist ein weiterer Ölkühler mit gestapelten Wärmetauscherplatten mit wenigstens zwei Öffnungen bekannt, wobei die beiden Öffnungen zwei entsprechende Kanäle bilden und wobei in Abständen zwischen den Wärmetauscherplatten vorzugsweise senkrecht zu den Kanälen stehende Strömungskanäle ausgebildet sind, die mit den Kanälen hydraulisch verbunden sind. Darüber hinaus vorgesehen ist ein Ventilglied vorgesehen, welches einen der Kanäle öffnet bzw. schließt, um das dort strömende Medium, beispielsweise Öl, entweder durch die Strömungskanäle oder durch einen Bypasskanal zu leiten.

Generell ist bei bislang aus dem Stand der Technik bekannten Ölkühlern bekannt, ein Thermostatventil separat zu fertigen und dieses an einen fertig verlöteten Wärmeübertragerblock anzubauen. Hierzu muss selbstverständlich eine dichte Verbindung zwischen dem Wärmeübertragerblock und dem Thermostatventil geschaffen werden, was mittels aufwändiger Dichtprüfungen, in diesem Fall sogar doppelter Dichtprüfungen, kontrolliert und nachgewiesen werden muss. Dabei wird zunächst der Wärmeübertragerblock einer Dichtprüfung unterzogen und anschließend die Baueinheit aus Wärmeübertragerblock und Thermostatventilgehäuse einer nochmaligen Dichtprüfung.

Die vorliegende Erfindung beschäftigt sich daher mit dem Problem, für einen Ölkühler der gattungsgemäßen Art eine verbesserte oder zumindest eine alternative Ausführungsform anzugeben, mittels welcher insbesondere der Ölkühler kostengünstiger herstellbar ist.

Dieses Problem wird erfindungsgemäß durch die Gegenstände der unabhängigen Ansprüche gelöst. Vorteilhafte Ausführungsformen sind Gegenstand der abhängigen Ansprüche.

Die vorliegende Erfindung beruht auf dem allgemeinen Gedanken, ein Thermostatventilgehäuse aus einem sehr gut lötbaren Material herzustellen und dieses vor dem eigentlichen Verlöten mit einem Wärmeübertragerblock eines Ölkühlers zu verbinden, so dass anschließend der gesamte Wärmeübertragerblock zusammen mit dem Thermostatventilgehäuse in einem Lötofen zuverlässig und dicht verlötet werden kann. Anschließend kann dieser mit lediglich einer einzigen Dichtprüfung kontrolliert werden. Der erfindungsgemäße Ölkühler weist dabei in bekannter Weise zumindest zwei in Stapelrichtung übereinander gestapelte Wärmetauscherplatten sowie eine Abdeckplatte auf. Zwischen der Abdeckplatte und der benachbarten Wärmetauscherplatte verläuft dabei ein Fluidkanal, wobei das Thermostatventil über sein Thermostatventilgehäuse fluiddicht mit dem Fluidkanal der Abdeckplatte verbunden ist. Erfindungsgemäß weist nun die Abdeckplatte zwei in Richtung des Thermostatventils aufgetulpte und dadurch abstehende Anschlussstutzen mit einem jeweiligen Rand auf. Das Thermostatventilgehäuse selbst ist aus einem Aluminiumprofil, insbesondere aus einem Aluminiumstrangpressprofil oder einem gewalzten Aluminiumprofil, ausgebildet, welches separat nachbearbeitet und insbesondere sogar fertig bearbeitet wird. Durch die Ausführungsform des Thermostatventilgehäuses aus einem Material, welches insbesondere für ein Strangpressen oder Walzen geeignet ist, kann eine Aluminiumlegierung verwendet werden, welche problemlos verlötbar ist. Das Thermostatventilgehäuse weist zusätzlich zwei komplementär zu den Anschlussstutzen ausgebildete Stutzen auf, die vor dem eigentlichen Verlöten in den abdeckplattenseitigen Anschlussstutzen mechanisch fixiert werden. Hierbei können die Stutzen in den abdeckplattenseitigen Anschlussstutzen mittels einer Presspassung fixiert werden, beispielsweise verstemmt oder vertaumelt. Das Thermostatventilgehäuse ist dabei mit seinen Stutzen in den Anschlussstutzen der Abdeckplatte verlötet, wobei diese Verlötung nach dem Fixieren gemeinsam mit dem Verlöten des Wärmeübertragerblocks im Lötofen erfolgt. Durch die mechanische Fixierung der thermostatventilgehäuseseitigen Stutzen in den abdeckplattenseitigen Anschlussstutzen kann auch auf eine zusätzlich erforderliche Lotfolie verzichtet werden, da das erforderlich Lotangebot zur dichten Verlötung zwischen Thermostatventilgehäuse und Abdeckplatte von der einseitig lotplattierten Abdeckplatte bereitgestellt werden kann. Mit dem erfindungsgemäß hergestellten Ölkühler kann dieser nicht nur kostengünstiger ausgebildet werden, da beispielsweise auf separate Dichtelemente oder eine doppelte Dichtprüfung (einmal für den Wärmeübertragerblock separat und das andere Mal in montiertem Zustand) verzichtet werden kann, sondern auch auf eine Lotfolie. Auch Befestigungselemente können bei dem erfindungsgemäßen Ölkühler entfallen, da durch die mechanische und zugleich stoffliche Verbindung zwischen dem Thermostatventilgehäuse und dem Wärmeübertragerblock eine zuverlässige Fixierung der beiden Komponenten aneinander gewährleistet werden kann.

Alternativ kann das Thermostatventilgehäuse zwar ebenfalls aus einem nachbearbeiteten Aluminiumprofil ausgebildet sein, zwischen der Abdeckplatte und dem Thermostatventilgehäuse ist jedoch noch zusätzlich eine Adapterplatte angeordnet. Diese weist zwei in Richtung des Thermostatventils abstehende Anschlussstutzen mit einem Rand auf, wobei das Thermostatventilgehäuse zwei komplementär zu den Anschlussstutzen ausgebildete Stutzen aufweist, die in den adapterplattenseitigen Anschlussstutzen mechanisch fixiert sind und wobei das Thermostatventilgehäuse mit seinen Stutzen in den Anschlussstutzen der Adapterplatte verlötet ist. Mit der Adapterplatte kann eine Erhöhung der Steifigkeit erreicht werden. Mit der Adapterplatte können aber noch weitere Vorteile realisiert werden, nämlich insbesondere die Anordnung der Anschlussstutzen derart, dass das Thermostatventilgehäuse nicht auf die eher weit auseinanderliegenden Anschlussstutzen der Abdeckplatte ausgerichtet werden muss, sondern kurz und damit leicht, bauraumoptimierend und kostengünstig gehalten werden kann. Hierzu können beispielsweise Umlenkkanäle in die Adapterplatte eingeformt werden. Hierdurch ist auch eine nahezu frei wählbare Positionierung des Thermostatventils auf der Adapterplatte des Ölkühlers möglich, wodurch sich äußere Umstände besser berücksichtigen lassen.

Bei einer vorteilhaften Weiterbildung der erfindungsgemäßen Lösung weist der jeweilige Rand des Anschlussstutzens eine konische Innenkontur auf, wobei zusätzlich oder alternativ vorgesehen ist, dass sich eine Außenkontur der Stutzen zu einem freien Ende hin verjüngt. Dies kann beispielsweise in der Art einer Fase vorgesehen sein. Sowohl eine derartige Verjüngung/Fase als auch der im Anschlussstutzen ausgebildete konische Rand erleichtert zum einen das Einführen des thermostatventilgehäuseseitigen Stutzens in den abdeckplattenseitigen oder adapterplattenseitigen Anschlussstutzen, ebenso wie ein Verklemmen bzw. Verstemmen der Stutzen in den Anschlussstutzen. Mit den genannten Methoden lässt sich somit die Fertigung vereinfachen und zugleich verbessern.

Bei einer vorteilhaften Weiterbildung der erfindungsgemäßen Lösung weist die Abdeckplatte an ihrer der benachbarten Wärmetauscherplatte abgewandten Seite eine Lotplattierung auf. Eine derartige Lotplattierung ist an der Abdeckplatte ohnehin vorhanden, um diese zuverlässig mit der benachbarten Wärmetauscherplatte verlöten zu können. Im erfindungsgemäßen Ölkühler wird diese Lotplattierung jedoch zusätzlich dazu genutzt, um ein dichtes Verlöten zwischen den abdeckplattenseitigen Anschlussstutzen und den thermostatventilgehäuseseitigen Stutzen gewährleisten zu können. In gleicher Weise kann auch die Adapterplatte an ihrer der benachbarten Abdeckplatte abgewandten Seite eine Lotplattierung auf.

Die vorliegende Erfindung beruht weiter auf dem allgemeinen Gedanken, ein Verfahren zur Herstellung eines zuvor beschriebenen Ölkühlers anzugeben, bei welchem zunächst das Thermostatventilgehäuse als Aluminiumstrangpressvollprofil, beispielsweise quaderförmig, hergestellt wird. In dieses Aluminiumstrangpressvollprofil werden nun anschließend, beispielsweise durch Bohren, die entsprechenden inneren Kanäle eingebracht, sowie beispielsweise durch Fräsen oder Laserschneiden die Außenkonturen, insbesondere die Stutzen, geschaffen. Im Großen und Ganzen können die zuvor beschriebenen Arbeitsschritte subsummierend unter dem Begriff Nachbearbeiten bzw. Fertigbearbeiten des Thermostatventilgehäuses zusammengefasst werden. Anschließend werden zumindest zwei in Stapelrichtung übereinander gestapelte Wärmetauscherplatten mit der Abdeckplatte abgedeckt, wobei vorher oder danach das Thermostatventilgehäuse mit seinen beiden Stutzen in den Anschlussstutzen der Abdeckplatte mechanisch fixiert, insbesondere verstemmt, und damit vorfixiert wird. Der gesamte Wärmeübertragerblock mit Abdeckplatte und Wärmetauscherplatten sowie das in der Abdeckplatte fixierte Thermostatventilgehäuse werden nun im Lötofen gemeinsam verlötet und damit dicht miteinander verbunden. Anschließend können weitere Komponenten, wie beispielsweise zumindest ein Wachsdehnelement und/oder eine Feder sowie ein Ventilkörper in das Thermostatventilgehäuse eingebaut und dieses mittels eines Deckels verschlossen werden. Der große Vorteil bei dem erfindungsgemäßen Verfahren ist, dass das Verlöten sowohl des Wärmeübertragerblocks als auch des Thermostatventilgehäuses gemeinsam in einem einzigen Arbeitsschritt erfolgt und dadurch auch lediglich eine sich daran anschließende Dichtprüfung erforderlich ist.

Wird alternativ noch eine Adapterplatte vorgesehen, so werden zumindest zwei in Stapelrichtung übereinander gestapelte Wärmetauscherplatten mit der Abdeckplatte und der Adapterplatte abgedeckt, wobei vorher oder danach das Thermostatventilgehäuse mit seinen beiden Stutzen in den Anschlussstutzen der Adapterplatte fixiert, insbesondere verstemmt oder vertaumelt, wird. Anschließend werden die Wärmetauscherplatten, die Abdeckplatte, die Adapterplatte und das Thermostatventilgehäuse gemeinsam verlötet.

Zweckmäßig erfolgt ein Verlöten des Ölkühlers im CAB-Verfahren (Controlled Atmosphere Brazing) oder unter Vakuum. Das sogenannte CAB-Verfahren wird dabei bereits langjährig in der Herstellung von Aluminiumwärmeübertragern, wie beispielsweise Ölkühlern, eingesetzt und ist dadurch sowohl ausgereift als auch bewährt.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

### Dabei zeigen, jeweils schematisch,

- Fig. 1: eine Ansicht auf einen erfindungsgemäßen Ölkühler mit an einer Abdeckplatte angeordnetem Thermostatventilgehäuse,
- Fig. 2: eine Ansicht auf die Abdeckplatte,
- Fig. 3: eine Ansicht auf das Thermostatventilgehäuse,
- Fig. 4: eine Darstellung wie in Fig. 3, jedoch mit angedeuteten Innenkonturen,
- Fig. 5: eine Schnittdarstellung durch den Ölkühler im Bereich der Abdeckplatte und des daran angelöteten Thermostatventilgehäuses,
- Fig. 6: eine Explosionsdarstellung eines erfindungsgemäßen Ölkühlers mit einer zusätzlichen Adapterplatte.

Entsprechend den Fig. 1 und 5 weist ein erfindungsgemäßer Ölkühler 1 zumindest zwei in Stapelrichtung übereinander gestapelte Wärmetauscherplatten 2 sowie eine Abdeckplatte 3 auf. Generell soll der zuvor und im Folgenden benutzte Begriff des Ölkühlers 1 auch andere Wärmeübertrager umfassen, mittels welchen andere Fluide gekühlt oder temperiert werden. Ein solcher Ölkühler 1 ist beispielsweise in einem Nutzfahrzeug 14 eingesetzt. Zwischen der Abdeckplatte 3 und der benachbarten Wärmetauscherplatte 2 verläuft dabei ein Fluidkanal 4. Darüber hinaus vorgesehen ist ein Thermostatventil 5, welches über sein Thermostatventilgehäuse 6 fluidübertragend mit dem Fluidkanal 4 der Abdeckplatte 3 verbunden ist. Betrachtet man nun die Fig. 1, 2 und 5, so kann man erkennen, dass die Abdeckplatte 3 zwei in Richtung des Thermostatventils 5 abstehende Anschlussstutzen 7 mit einem Rand 8 aufweist, wogegen das Thermostatventilgehäuse 6 zwei komplementär zu den Anschlussstutzen 7 ausgebildete Stutzen 9 aufweist, welche in den abdeckplattenseitigen Anschlussstutzen 7 mechanisch fixiert, insbesondere verstemmt, sind. Erfindungsgemäß ist nun das Thermostatventilgehäuse 6 aus einem nachbearbeiteten Aluminiumprofil, insbesondere aus einem nachbearbeiteten Aluminiumstrangpressprofil oder einem gewalzten Aluminiumprofil, ausgebildet und dadurch aus einer Aluminiumlegierung hergestellt, die optimal gelötet werden kann. Das Thermostatventilgehäuse 6 ist dabei über seine Stutzen 9 in den Anschlussstutzen 7 der Abdeckplatte 3 verlötet.

Betrachtet man die Fig. 6, so kann man bei der dort dargestellten Ausführungsform erkennen, dass zwischen der Abdeckplatte 3 und dem Thermostatventilgehäuse 6 eine Adapterplatte 15 angeordnet ist, wobei das Thermostatventilgehäuse 6 mit seinen Stutzen 9 in Anschlussstutzen 16 der Adapterplatte 15 verlötet ist. Die Adapterplatte 15 weist in diesem Fall zwei in Richtung des Thermostatventils 5 abstehende Anschlussstutzen 16 mit einem Rand 8 auf, wobei das Thermostatventilgehäuse 6 mit seinen Stutzen 9 in den adapterplattenseitigen Anschlussstutzen 16 mechanisch fixiert ist. Die Adapterplatte 15 ist dabei auf die Abdeckplatte 3 gelötet, wodurch zusätzlich auch eine Erhöhung der Steifigkeit erreicht werden kann. Mit der Adapterplatte 15 können aber noch weitere Vorteile realisiert werden, nämlich insbesondere die Anordnung der Anschlussstutzen 16 derart, dass das Thermostatventilgehäuse 6 nicht auf die eher weit auseinanderliegenden Anschlussstutzen 7 der Abdeckplatte 3 ausgerichtet werden muss, sondern kurz und damit leicht, bauraumoptimierend und kostengünstig gehalten werden kann. Hierzu können beispielsweise Umlenkkanäle 17 in die Adapterplatte 15 eingeformt werden. Wären diese Umlenkkanäle 17 direkt in die Abdeckplatte 3 eingeformt, so könnte sich dies unter Umständen nachteilig auf die Festigkeit des Ölkühlers 1 auswirken. Hierdurch ist auch eine nahezu frei wählbare Positionierung des Thermostatventils 5 auf der Adapterplatte 15 des Ölkühlers 1 möglich, wodurch sich äußere Umstände besser berücksichtigen lassen.

Betrachtet man insbesondere die Fig. 2, 5 und 6, so kann man erkennen, dass der jeweilige Rand 8 des Anschlussstutzens 7, 16 eine konische Innenkontur 10, insbesondere in der Art einer Fase, aufweist, wobei zusätzlich oder alternativ die Stutzen 9 sich zu einem freien Ende hin verjüngen können. Sowohl die konische Innenkontur 10 als auch die sich verjüngenden Stutzen 9 können dabei das Einführen der Stutzen 9 in die Anschlussstutzen 7, 16 erleichtern, ebenso wie ein Fixieren, insbesondere ein Verstemmen, der Stutzen 9 in den Anschlussstutzen 7, 16. An ihrer der benachbarten Wärmetauscherplatte 2 zugewandten Seite, besitzt die Abdeckplatte 3 eine Lotplattierung 11, wodurch auf eine zusätzliche Lotzugabe beim Verlöten des Thermostatventilgehäuses 6 mit der Abdeckscheibe 3 verzichtet werden kann.

### Hergestellt wird der erfindungsgemäße Ölkühler 1 wie folgt:

Zunächst wird das Thermostatventilgehäuse 6 als Aluminiumprofil, insbesondere als Aluminiumstrangpressprofil, hergestellt, wobei beispielsweise die Außenkonturen des als Vollprofil hergestellten, insbesondere stranggepressten oder gewalzten Thermostatventilgehäuses 6 in Fig. 3 mit unterbrochen gezeichneter Linie dargestellt ist. Anschließend werden beispielsweise innere Kanäle 12 sowie auch die außenliegenden Stutzen 9 bzw. weitere Komponenten des Thermostatventilgehäuses 6 durch Nachbearbeiten des Aluminiumvollprofils, beispielsweise durch Bohren, Fräsen und/oder Schleifen, hergestellt. Zur weiteren Herstellung des Ölkühlers 1 werden nun zumindest zwei in Stapelrichtung übereinander gestapelte Wärmetauscherplatten 2 mit der Abdeckplatte 3 abgedeckt, wobei vorher oder danach das Thermostatventilgehäuse 6 mit seinen beiden Stutzen 9 in den Anschlussstutzen 7 der Abdeckplatte 3 fixiert, insbesondere verstemmt oder vertaumelt, wird. Der beispielsweise gemäß der Fig. 1 gezeigte Verbund aus Thermostatventilgehäuse 6, Abdeckplatte 3 sowie Wärmetauscherplatten 2 kann nun in einem einzigen Arbeitsschritt in einem entsprechenden Lötofen gelötet werden. Rein theoretisch ist auch denkbar, dass das Thermostatventilgehäuse 6 ohne mechanische Vorfixierung und ohne Stutzen 9 direkt mit den Anschlussstutzen 7 der Abdeckplatte 3 verlötet wird.

Wird alternativ noch eine Adapterplatte 15 vorgesehen, so werden zumindest zwei in Stapelrichtung übereinander gestapelte Wärmetauscherplatten 2 mit der Abdeckplatte 3 und der Adapterplatte 15 abgedeckt, wobei vorher oder danach das Thermostatventilgehäuse 6 mit seinen beiden Stutzen 9 in den Anschlussstutzen 16 der Adapterplatte 15 fixiert, insbesondere verstemmt oder vertaumelt, wird. Anschließend werden die Wärmetauscherplatten 2, die Abdeckplatte 3, die Adapterplatte 15 und das Thermostatventilgehäuse 6 gemeinsam verlötet. In diesem Fall müssen an der Abdeckplatte 3 natürlich keine gesondert ausgebildeten Anschlussstutzen 7 vorgesehen werden.

Der große Vorteil dieser Herstellung basiert darauf, dass aufgrund der Materialauswahl für das Thermostatventilgehäuse 6 (strangpressfähige Aluminiumlegierung) eine dichte Verlötung zwischen dem Thermostatventilgehäuse 6 und der Abdeckplatte 3 bzw. der Adapterplatte 15 erreicht werden kann, ohne dass hierfür beispielsweise separate Dichtungen erforderlich sind. Durch das gemeinsame Verlöten reicht nunmehr auch lediglich eine einzige Dichtheitsprüfung aus, wogegen bei aus dem Stand der Technik bekannten Ölkühlern stets die Dichtheit des Wärmeübertragerblocks und zusätzlich noch die Dichtheit der aus Wärmeübertragerblock und angebautem Thermostatventil bestehenden Baueinheit überprüft werden mussten.

Ist der Lötprozess abgeschlossen, können weitere Bauteile in das Thermostatventilgehäuse 6 eingebaut werden, wie beispielsweise ein Wachsdehnelement, eine Feder sowie ein Ventilkörper, wobei dieses anschließend mittels eines nicht gezeigten Deckels verschlossen wird. Ein derartiger Deckel kann beispielsweise in das Thermostatventilgehäuse 6 eingeschraubt werden, wozu beispielsweise ein entsprechendes Innengewinde 13 vorgesehen wird. Ein Verlöten des Thermostatventilgehäuses 6 mit der Abdeckplatte 3, ggf. der Adapterplatt 15 und den Wärmetauscherplatten 2 erfolgt dabei üblicherweise im sogenannten CAB-Verfahren (Controlled Atmosphere Brazing) oder unter Vakuum, wobei insbesondere das zuerst genannte Lötverfahren bereits langjährig beim Herstellen von Aluminiumwärmeübertragern eingesetzt und damit erprobt ist. Mit dem erfindungsgemäß, erstmals aus einem Aluminiumvollprofil hergestellten Thermostatventilgehäuse 6 kann eine deutliche Vereinfachung der Montage des Ölkühlers 1 erreicht werden, da das Thermostatventilgehäuse 6 zunächst über seine Stutzen 9 in den Anschlussstutzen 7 oder 16 vorfixiert und anschließend zusammen mit dem Ölkühler 1 im Lötofen verlötet wird. Hierdurch kann insbesondere auf eine bisher erforderliche zusätzliche Dichtprüfung verzichtet werden, ebenso wie auf zusätzliche Dichtelemente oder Befestigungsmittel, beispielsweise Schrauben, da das an der Abdeckplatte 3 oder an der Adapterplatte 15 verstemmte und verlötete Thermostatventilgehäuse 6 ausreichend an der Abdeckplatte 3 oder der Adapterplatte 15 fixiert ist.

## Patentansprüche

1. Ölkühler (1)
- mit zumindest zwei in Stapelrichtung übereinander gestapelten Wärmetauscherplatten (2) und einer Abdeckplatte (3),
- wobei zwischen der Abdeckplatte (3) und der benachbarten Wärmetauscherplatte (2) ein Fluidkanal (4) verläuft,
- mit einem Thermostatventil (5), das über sein Thermostatventilgehäuse (6) fluidübertragend mit dem Fluidkanal (4) verbunden ist,
**dadurch gekennzeichnet,**
- **dass** das Thermostatventilgehäuse (6) aus einem nachbearbeiteten Aluminiumprofil ausgebildet ist,
- **dass** die Abdeckplatte (3) zwei in Richtung des Thermostatventils (5) abstehende Anschlussstutzen (7) mit einem Rand (8) aufweist,
- **dass** das Thermostatventilgehäuse (6) zwei komplementär zu den Anschlussstutzen (7) ausgebildete Stutzen (9) aufweist, die in den abdeckplattenseitigen Anschlussstutzen (7) mechanisch fixiert sind,
- **dass** das Thermostatventilgehäuse (6) mit seinen Stutzen (9) in den Anschlussstutzen (7) der Abdeckplatte (3) verlötet ist,
oder
- **dass** zwischen der Abdeckplatte (3) und dem Thermostatventilgehäuse (6) eine Adapterplatte (15) angeordnet ist,
- **dass** die Adapterplatte (15) zwei in Richtung des Thermostatventils (5) abstehende Anschlussstutzen (16) mit einem Rand (8) aufweist,
- **dass** das Thermostatventilgehäuse (6) zwei komplementär zu den Anschlussstutzen (16) ausgebildete Stutzen (9) aufweist, die in den adapterplattenseitigen Anschlussstutzen (16) mechanisch fixiert sind,
- wobei das Thermostatventilgehäuse (6) mit seinen Stutzen (9) in den Anschlussstutzen (16) der Adapterplatte (15) verlötet ist.

2. Ölkühler nach Anspruch 1,
**dadurch gekennzeichnet,**
- **dass** der jeweilige Rand (8) des Anschlussstutzens (7, 16) eine konische Innenkontur (10) aufweist, und/oder
- **dass** sich eine Außenkontur der Stutzen (9) zu einem freien Ende hin verjüngt.

3. Ölkühler nach einem der vorhergehenden Ansprüche,
**dadurch gekennzeichnet,**
**dass** die Abdeckplatte (3) an ihrer der benachbarten Wärmetauscherplatte (2) zugewandten Seite eine Lotplattierung (11) aufweist.

4. Ölkühler nach einem der vorhergehenden Ansprüche,
**dadurch gekennzeichnet,**
**dass** das Thermostatventilgehäuse (6) aus einem nachbearbeiteten Aluminiumstrangpressprofil oder einem Walzprofil ausgebildet ist.

5. Ölkühler nach einem der vorhergehenden Ansprüche,
**dadurch gekennzeichnet,**
**dass** das Thermostatventilgehäuse (6) mit seinen Stutzen (9) über eine Presspassung in den abdeckplattenseitigen Anschlussstutzen (7) oder den adapterplattenseitigen Anschlussstutzen (16) fixiert ist.

6. Verfahren zur Herstellung eines Ölkühlers (1) nach einem der vorhergehenden Ansprüche, bei dem
- das Thermostatventilgehäuse (6) als Aluminiumstrangpressvollprofil oder als gewalztes Aluminiumvollprofil hergestellt wird,
- das Thermostatventilgehäuse (6) durch Bohren und/oder Fräsen und/oder Schleifen fertig bearbeitet wird und dabei sowohl innere Kanäle (12) als auch die außenliegenden Stutzen (9) hergestellt werden,
- zumindest zwei in Stapelrichtung übereinander gestapelte Wärmetauscherplatten (2) mit der Abdeckplatte (3) abgedeckt werden, wobei vorher oder danach das Thermostatventilgehäuse (6) mit seinen beiden Stutzen (9) in den Anschlussstutzen (7) der Abdeckplatte (3) fixiert, insbesondere verstemmt oder vertaumelt, wird, oder
- zumindest zwei in Stapelrichtung übereinander gestapelte Wärmetauscherplatten (2) mit der Abdeckplatte (3) und der Adapterplatte (15) abgedeckt werden, wobei vorher oder danach das Thermostatventilgehäuse (6) mit seinen beiden Stutzen (9) in den Anschlussstutzen (16) der Adapterplatte (15) fixiert, insbesondere verstemmt oder vertaumelt, wird,
- die Wärmetauscherplatten (2), die Abdeckplatte (3), ggf. die Adapterplatte (15) und das Thermostatventilgehäuse (6) gemeinsam verlötet werden.

7. Verfahren nach Anspruch 6,
**dadurch gekennzeichnet,**
**dass** ein Verlöten des Ölkühlers (1) im CAB-Verfahren (Controlled Atmosphere Brazing) oder unter Vakuum erfolgt.

8. Verfahren nach Anspruch 6 oder 7,
**dadurch gekennzeichnet,**
**dass** zumindest ein Wachsdehnelement und/oder eine Feder sowie ein Ventilkörper in das Thermostatventilgehäuse (6) eingebaut werden und dieses mittels eines Deckels verschlossen wird.

9. Kraftfahrzeug, insbesondere ein Nutzfahrzeug (14), mit zumindest einem Ölkühler (1) nach einem der Ansprüche 1 bis 5.

## Claims

1. Oil cooler (1)
- with at least two heat exchanger plates (2) stacked above one another in stacking direction and a cover plate (3),
- wherein a fluid channel (4) extends between the cover plate (3) and the adjacent heat exchanger plate (2),
- with a thermostatic valve (5) which is connected to the fluid channel (4) in a fluid-transmitting manner via its thermostatic valve housing (6),
**characterised in that**
- the thermostatic valve housing (6) is a formed from a finished aluminium profiled element,
- the cover plate (3) has two connecting pieces (7) protruding in the direction of the thermostatic valve (5) with an edge (8),
- the thermostatic valve housing (6) has two pieces (9) configured to be complementary to the connecting pieces (7), the former being secured mechanically in the connecting pieces (7) on the side of the cover plate,
- the thermostatic valve housing (6) with its pieces (9) is soldered into the connecting pieces (7) of the cover plate (3),
or
- an adapter plate (15) is arranged between the cover plate (3) and the thermostatic valve housing (6),
- the adapter plate (15) has two connecting pieces (16) protruding in the direction of the thermostatic valve (5) with an edge (8),
- the thermostatic valve housing (6) has two pieces (9) configured to be complementary to the connecting pieces (16), which are secured mechanically into the connecting pieces (16) on the side of the adapter plate and
- wherein the thermostatic valve housing (6) with its pieces (9) is soldered into the connecting pieces (16) of the adapter plate (15).

2. Oil cooler according to claim 1,
**characterised in that**
- the respective edge (8) of the connecting piece (7, 16) has a conical inner contour (10) and/or
- an outer contour of the pieces (9) tapers towards a free end.

3. Oil cooler according to any of the preceding claims,
**characterised in that**
the cover plate (3) on its side facing the adjacent heat exchanger plate (2) has a solder plating (11).

4. Oil cooler according to any of the preceding claims,
**characterised in that**
the thermostatic valve housing (6) is a finished aluminium extrusion profiled element or a rolled profiled element.

5. Oil cooler according to any of the preceding claims,
**characterised in that**
the thermostatic valve housing (6) with its pieces (9) is secured by a press fit into the connecting pieces (7) on the side of the cover plate or the connecting pieces (16) on the side of the adapter plate.

6. Method for producing an oil cooler (1) according to any of the preceding claims, wherein
- the thermostatic valve housing (6) is made as an aluminium extrusion solid profiled element or a rolled aluminium solid profiled element,
- the thermostatic valve housing (6) is finished by drilling and/or milling and/or grinding and in this way both the inner channels (12) and the outer pieces (9) are produced,
- at least two heat exchanger plates (2) stacked above one another in stacking direction are covered by the cover plate (3), wherein beforehand or afterwards the thermostatic valve housing (6) is secured with its two pieces (9) into the connecting pieces (7) of the cover plate (3), in particular caulked or clinched, or
- at least two heat exchanger plates (2) stacked above one another in stacking direction are covered by the cover plate (3) and the adapter plate (15), wherein beforehand or afterwards the thermostatic valve housing (6) is secured with its two pieces (9) into the connecting pieces (16) of the adapter plate (15), in particular caulked or clinched,
- the heat exchanger plates (2), the cover plate (3) and if necessary the adapter plate (15) and the thermostatic valve housing (6) are soldered together.

7. Method according to claim 6,
**characterised in that**
the oil cooler (1) is soldered in a Controlled Atmosphere Brazing method (CAB) or under a vacuum.

8. Method according to claim 6 or 7,
**characterised in that**
at least one wax expansion element and/or a spring and a valve body are incorporated into the thermostatic valve housing (6) and the latter is closed by means of a cover.

9. Motor vehicle, in particular a utility vehicle (14), having at least one oil cooler (1) according to any of claims 1 to 5.

## Revendications

1. Refroidisseur d'huile (1)
- avec au moins deux plaques d'échangeur de chaleur (2) empilées l'une sur l'autre dans la direction d'empilement et une plaque de couverture (3),
- dans lequel un canal de fluide (4) s'étend entre la plaque de couverture (3) et la plaque d'échangeur de chaleur (2) voisine,
- avec une vanne thermostatique (5), qui est reliée au canal de fluide (4) de manière à transporter du fluide par l'intermédiaire de son logement de vanne thermostatique (6),
**caractérisé en ce que**
- le logement de vanne thermostatique (6) est réalisé à partir d'un profilé d'aluminium usiné postérieurement,
- la plaque de couverture (3) comporte deux embouts de raccordement (7) dépassant en direction de la vanne thermostatique (5) et munis d'un bord (8),
- le logement de vanne thermostatique (6) comporte deux embouts (9) qui sont réalisés de manière complémentaire aux embouts de raccordement (7) et qui sont fixés mécaniquement dans les embouts de raccordement (7) du côté de la plaque de couverture,
- le logement de vanne thermostatique (6) est brasé avec ses embouts (9) dans les embouts de raccordement (7) de la plaque de couverture (3),
ou
- une plaque d'adaptateur (15) est agencée entre la plaque de couverture (3) et le logement de vanne thermostatique (6),
- la plaque d'adaptateur (15) comporte deux embouts de raccordement (16) dépassant en direction de la vanne thermostatique (5) et munis d'un bord (8),
- le logement de vanne thermostatique (6) comporte deux embouts (9) qui sont réalisés de manière complémentaire aux embouts de raccordement (16) et qui sont fixés mécaniquement dans les embouts de raccordement (16) du côté de la plaque d'adaptateur,
- le logement de vanne thermostatique (6) est brasé avec ses embouts (9) dans les embouts de raccordement (16) de la plaque d'adaptateur (15).

2. Refroidisseur d'huile selon la revendication 1,
**caractérisé en ce que**
- le bord respectif (8) de l'embout de raccordement (7, 16) comporte un contour intérieur (10) conique, et/ou
- un contour extérieur des embouts (9) se rétrécit en direction d'une extrémité libre.

3. Refroidisseur d'huile selon l'une quelconque des revendications précédentes,
**caractérisé en**
**ce que** la plaque de couverture (3) comporte un placage brasé (11) au niveau de son côté proche de la plaque d'échangeur de chaleur (2) voisine.

4. Refroidisseur d'huile selon l'une quelconque des revendications précédentes,
**caractérisé en**
**ce que** le logement de vanne thermostatique (6) est réalisé à partir d'un profilé filé en aluminium usiné postérieurement ou d'un profilé laminé.

5. Refroidisseur d'huile selon l'une quelconque des revendications précédentes,
**caractérisé en**
**ce que** le logement de vanne thermostatique (6) est fixé avec ses embouts (9) par l'intermédiaire d'un ajustage serré dans les embouts de raccordement (7) côté plaque de couverture ou dans les embouts de raccordement (16) côté plaque d'adaptateur.

6. Procédé de fabrication d'un refroidisseur d'huile (1) selon l'une quelconque des revendications précédentes, dans lequel
- le logement de vanne thermostatique (6) est fabriqué à partir d'un profilé plein filé en aluminium ou d'un profilé plein laminé en aluminium,
- le logement de vanne thermostatique (6) est usiné pour le finissage par alésage et/ou fraisage et/ou meulage et, ce faisant, aussi bien des canaux internes (12) que les embouts extérieurs (9) sont fabriqués,
- au moins deux plaques d'échangeur de chaleur (2) empilées l'une sur l'autre dans la direction d'empilement sont recouvertes avec la plaque de couverture (3), le logement de vanne thermostatique (6) étant fixé, en particulier maté ou riveté par fluage radial, avant ou après, avec ses deux embouts (9) dans les embouts de raccordement (7) de la plaque de couverture (3), ou
- au moins deux plaques d'échangeur de chaleur (2) empilées l'une sur l'autre dans la direction d'empilement sont recouvertes avec la plaque de couverture (3) et la plaque d'adaptateur (15), le logement de vanne thermostatique (6) étant fixé, en particulier maté ou riveté par fluage radial, avant ou après, avec ses deux embouts (9) dans les embouts de raccordement (16) de la plaque d'adaptateur (15),
- les plaques d'échangeur de chaleur (2), la plaque de couverture (3), le cas échéant la plaque d'adaptateur (15) et le logement de vanne thermostatique (6) sont brasés ensemble.

7. Procédé selon la revendication 6,
**caractérisé en**
**ce qu'**un brasage du refroidisseur d'huile (1) s'effectue suivant le procédé CAB (Controlled Atmosphère Brazing) ou sous vide.

8. Procédé selon la revendication 6 ou 7,
**caractérisé en**
**ce qu'**au moins un élément de dilatation en cire et/ou un ressort ainsi qu'un logement de vanne sont intégrés dans le logement de vanne thermostatique (6) et celui-ci est fermé avec un couvercle.

9. Véhicule, en particulier véhicule utilitaire (14), avec au moins un refroidisseur d'huile (1) selon l'une quelconque des revendications 1 à 5.
